# EUROPÄISCHE PATENTSCHRIFT

(11) **EP 2 101 030 B1**
(45) Veröffentlichungstag und Bekanntmachung des Hinweises auf die Patenterteilung: **26.06.2019**
(21) Anmeldenummer: 09155113.5
(22) Anmeldetag: 13.03.2009
(51) Int. Cl.: E06B 3/667

(54) **Steckverbinder**
Insertable connector
Elément de liaison enfichable

(30) Priorität: 14.03.2008 DE 102008014188
(43) Veröffentlichungstag der Anmeldung: 16.09.2009
(73) Patentinhaber: CERA GmbH, 87674 Ruderatshofen (DE)
(72) Erfinder: Rafeld-Cech, Karin, D-87499, Wildpoldsried (DE)
(74) Vertreter: Hutzelmann, Gerhard

(56) Entgegenhaltungen:
- EP-A2- 1 710 387
- DE-U1-202004 016 328
- DE-U1-202007 007 432
- GB-A- 2 297 349
- US-A1- 2006 162 282

## Beschreibung

Die Erfindung bezieht sich auf einen Steckverbinder aus Kunststoff zum Verbinden von Hohlprofilen, insbesondere von Abstandhalter-Hohlprofilen aus Metall, Kunststoff od. dgl. für insbesondere Mehrscheibenisoliergläser, wobei der Steckverbinder eine Unterseite, eine Oberseite und Seiten aufweist und an seinen Seiten mit nach außen gerichteten Lamellen versehen ist, wobei auf der Unterseite des Steckverbinders eine Vielzahl von Erhebungen vorgesehen ist, die ausschließlich im Randbereich der Unterseite des Steckverbinders angeordnet sind, jeder Längshälfte des Steckverbinders wenigstens eine Reihe Erhebungen zugeordnet ist, wobei die Erhebungen als Auflaufschrägen ausgebildet sind, wobei jede Reihe von Erhebungen einen in dieser Reihe variierenden Abstand der Erhebungen voneinander aufweist oder wobei jede Reihe Erhebungen einen in dieser Reihe konstanten Abstand der Erhebungen voneinander aufweist.

Es sind verschiedene derartige Verbinder bekannt, die jedoch oftmals den Nachteil aufweisen, nur schlecht in den Hohlprofilen zu halten. Gerade bei höheren Verarbeitungsgeschwindigkeiten beim Biegen und Transportieren der Hohlprofile besteht die Gefahr, daß die Verbindungsstelle der Hohlprofile, die durch Steckverbinder zusammengehalten wird, sich öffnet und eventuell enthaltenes Trocknungsmittel austritt.

Es sind Steckverbinder bekannt, die aufwendig durch Verstemmen in den Hohlprofilen befestigt werden. Durch diesen zusätzlichen Arbeitsschritt des Verstemmens ist jedoch nur noch ein verringerter Durchsatz bei der Verarbeitung der Hohlprofile möglich.

Aus der EP 1710 387 A2 ist beispielsweise ein U-förmiger Steckverbinder mit seitlichen Lamellen bekannt, der auf seiner Unterseite Erhebungen aufweist. Dieses Dokument offenbart sämtliche Merkmale des Oberbegriffs des Anspruchs 1.

Aus der DE 20 2007 007432 U1 ist ein Steckverbinder bekannt, der an seinen Seiten und auf seiner Oberseite Rippen aufweist. Dieses Dokument offenbart ebenfalls sämtliche Merkmale des Oberbegriffs des Anspruchs 1.

Aus der US 2006/162282 A1 sind Sprossenendstücke bekannt, die in zwei Dimensionen wirkende Rückhaltemittel aufweisen.

Aus der GB 2 297 349 A sind Steckverbinder bekannt, die über ihre gesamte Unterseite sägezahnförmige Erhebungen aufweisen, die als Rückhaltemittel dienen. Aufgabe der Erfindung ist es, ausgehend von einem Steckverbinder, der an seinen Seiten mit nach außen gerichteten Lamellen versehen ist, derart auszugestalten, daß dieser auch unter widrigen Umständen sicher im Hohlprofil befestigt ist, ohne die Notwendigkeit eines zusätzlichen Arbeitsschrittes zu begründen.

Diese Aufgabe wird erfindungsgemäß durch die Merkmale des kennzeichnenden Teils des Asnpruchs 1 gelöst, daß die Erhebungen als Auflaufschrägen ausgebildet sind, daß die Reihen von Erhebungen voneinander unterschiedliche Abstände der Erhebungen aufweisen und daß jede Reihe von Erhebungen einen in dieser Reihe variierenden Abstand der Erhebungen voneinander aufweist oder daß jede Reihe Erhebungen einen in dieser Reihe konstanten Abstand der Erhebungen voneinander aufweist.

Durch die Anordnung ausschließlich im Randbereich des Steckverbinders und durch die unterschiedlichen Abstände der Erhebungen voneinander können sich die Erhebungen sehr gut an Unebenheiten oder auch an Perforationen verhaken. Die Verhakungen werden sehr genau getroffen, so daß die Stoßstellen des Hohlprofiles nicht auseinanderklaffen.

Durch diese unterschiedlichen Abstände der Erhebungen wird sichergestellt, daß immer an der erfoderlichen Stelle eine Verrastung stattfinden, um die Stoßkanten des Hohlprofiles zusammenzuhalten.

Durch die Ausbildung der Erhebungen als Auflaufschrägen wird das Einstecken des Verbinders in das Hohlprofil erheblich erleichtert.

Sehr vorteilhaft ist es erfindungsgemäß auch, wenn der Steckverbinder als Winkel- oder Kreuzverbinder, als Längsverbinder oder auch als U-Verbinder mit einer Bodenfläche, welche die Unterseite des des Steckverbinders bildet, und zwei daran angelenkten, in Längsrichtung verlaufenden Seitenstegen, welche die Seiten des Steckverbinders bilden, ausgebildet ist.

Durch die Ausbildung des Steckverbinders als Winkel- oder Kreuzverbinder oder als Längsverbinder lässt sich dieser universell einsetzen.

Durch die Ausbildung als U-Verbinder mit einer Bodenfläche und zwei daran angeformten, in Längsrichtung verlaufenden Seitenstegen wird ein sehr stabiler und verwindungssteifer Verbinder geschaffen.

Es hat sich erfindungsgemäß auch als sehr vorteilhaft erwiesen, wenn die Erhebungen auf einer gegenüber der Bodenfläche des Steckverbinders versenkt angeordnet Fläche vorgesehen sind.

Sehr vorteilhaft ist es dabei auch, wenn die höchste Höhe der Erhebungen mit der Bodenfläche des Steckverbinders abschließt, darunter angeordnet ist oder die Bodenfläche überragt.

Je nach Einsatzzweck sind diese Anordnungen denkbar. Bei einem mit einer Perforation versehenen Hohlprofil können beispielsweise die Erhebungen gegenüber der Bodenfläche versenkt angeordnet werden, um diese vor Beschädigungen durch die Perforation zu schützen.

Es hat sich erfindungsgemäß als sehr vorteilhaft erwiesen, wenn die Erhebungen die Bodenfläche geringfügig überragen.

Mit dieser Ausgestaltung können sich die Erhebungen an kleinsten Unebenheiten an den Innenseiten des Hohlprofiles abstützen und so ein versehentliches Herausziehen des Verbinders aus dem Hohlprofil vermeiden.

Es hat sich als sehr vorteilhaft erwiesen, wenn jeder Längshälfte zwei Reihen Erhebungen zugeordnet sind.

Damit wird ein nochmals verbesserter Halt des Steckverbinders im Hohlprofil erzielt.

Ebenfalls sehr vorteilhaft ist es erfindungsgemäß, wenn zwischen zwei nebeneinander liegenden Reihen von Erhebungen eine wenigstens im wesentlichen glatte Bodenfläche vorgesehen ist.

Hierdurch wird eine hervorragende Abdichtungdes Hohlprofiles zum Steckverbinder hin erzielt.

Es hat sich erfindungsgemäß auch als sehr vorteilhaft erwiesen, wenn Anschläge vorgesehen sind, die eine Einstecklänge in die zu verbindenden Hohlprofile vorgeben.

Dabei ist es sehr vorteilhaft, wenn die Anschläge im Bereich der Mitte der Längserstreckung des Verbinders angeordnet sind.

Ebenfalls sehr vorteilhaft ist es, wenn die Anschläge an den Außenseiten der Seitenstege vorgesehen sind.

Durch derartige Anschläge wird wirksam verhindert, daß der Verbinder in das Hohlprofil zu tief eingeschoben wird.

Gemäß einer weiteren Ausgestaltung der Erfindung hat es sich auch als sehr vorteilhaft erwiesen, wenn ein federndes Ausgleichselement im Bereich der Anschläge vorgesehen ist.

Damit wird ein ungewolltes Wackeln des Verbinders im Hohlprofil vermieden; Toleranzen werden ausgeglichen.

Sehr vorteilhaft ist es erfindungsgemäß auch, wenn die Bodenfläche wenigstens eine Durchbrechung aufweist.

Damit wird Material eingespart, ohne die Stabilität des Verbinders negativ zu beeinflussen.

Es hat sich gemäß einer weiteren Fortbildung der Erfindung auch als äußerst vorteilhaft erwiesen, wenn die Seitenstege wenigstens im oberen Bereich der Kontur des zu verbindenden Hohlprofils an dieses angepasst ausgebildet sind.

Hierdurch wird ein dichter Verschluß des Hohlprofiles geschaffen.

Eine weitere sehr vorteilhafte Ausgestaltung der Erfindung liegt auch dann vor, wenn die Seitenstege im oberen Bereich an der Außenseite abgeschrägt ausgebildet sind.

Durch eine derartige Abschrägung wird genügend Raum für Toleranzen des Hohlprofiles geschaffen.

Eine weitere äußerst vorteilhafte Ausgestaltung der Erfindung liegt auch dann vor, wenn die Seitenstege im oberen Bereich in der Steckverbindermitte eine Höhenverringerung aufweisen.

Hierdurch wird eine automatische Anpassung des Steckverbinders an Hohlprofile ermöglicht, die eine geringfügig zu geringe Innenhöhe aufweisen. Beim Einschieben wird an der Oberkante der Seitenstege ein Span gebildet, der im Bereich der Höhenverringerung nach innen abgeleitet wird und sich so nicht zwischen die Stoßkanten des Hohlprofiles klemmen kann.

Im folgenden wird die Erfindung anhand eines Ausführunsgbeispiels veranschaulicht.

Dabei zeigen:
- Fig. 1: eine Draufsicht auf einen erfindungsgemäßen Steckverbinder,
- Fig. 2: eine Ansicht der Unterseite desselben Steckverbinders,
- Fig. 3: eine Schmalseitenschnitt des Steckverbinders und
- Fig. 4: eine Längsseitenansicht desselben Steckverbinders.

Mit 1 ist in Fig. 1 ein U-förmiger Verbinder für Abstandhalter-Hohlprofile für Mehrscheibenisoliergläser bezeichnet. Dieser Verbinder 1 besteht im wesentlichen aus einem Boden 2 und zwei an den Rändern des Bodens 2 angeformten Längsseitenstegen 3 und 4, so daß das U-förmige Profil des Verbinders 1 definiert wird.

An den Außenseiten der Längsseitenstege 3 und 4 sind nach außen weisende Lamellen 5 vorgesehen, die sich in den Hohlprofilen abzustützen vermögen.

Im Bereich der Mitte des Verbinders 1 sind ebenfalls an den Außenseiten der Längsseitenstege 3 und 4 für jede Einsteckrichtung jeweils ein Mittenanschlag 6 vorgesehen, der die Einstecktiefe des Verbinders 1 in die Hohlprofile begrenzt.

Den Mittenanschlägen 6 ist jeweils ein Ausgleichselement 7 zugeordnet, das gegenüber den Mittenanschlägen 6 jeweils am anderen Längsseitensteg 3 und 4 vorgesehen ist.

Das Ausgleichselement 7 ist elastisch federn ausgebildet und sorgt einerseits dafür, daß die Hohlprofile gegen die Mittenanschläge 6 stoßen. Andererseits werden etwaige Fertigungstoleranzen des Hohlprofils ausgeglichen. Ein Wackeln des Verbinders 1 im Hohlprofil wird vermieden.

Der Boden 2 weist in jeder Einsteckrichtung eine Durchbrechung 8 auf.

Die Lamellen 5 können entgegen der Einsteckrichtung des Verbinders 1 in das Hohlprofil geneigt sein. Es ist desweiteren denkbar, daß die Lamellen 5 T-förmig ausgebildet sind und so die Anlagefläche der Lamellen an der Innenseite des Hohlprofiles vergrößert wird.

Im mittleren Bereich der Seitenstege 3 und 4 ist eine Höhenverringerung 15 vorgesehen. Wird der Verbinder 1 in ein Hohlprofil eingeschoben, das eine etwas zu geringe Höhe aufweist, findet in diesem Fall eine Selbstanpassung des Steckverbinders 1 statt. An den oberen Enden der Seitenstege 3 und 4 bildet sich ein Span des Verbindermaterials. Dieser wird von der Vorderkante des Hohlprofils weggeschoben. Im Bereich der Höhenverringerung 15 wird dieser Span eben durch die Höhenverringerung nach innen in den Zwischenraum zwischen den beiden Seitenstegen 3 und 4 hineingeleitet. Es wird damit verhindert, daß sich der Span zwischen die beiden Enden des Hohlprofiles klemmt und ein vollständiges Zusammenschieben verhindert.

Auf der Unterseite des Bodens sind entlang und im Bereich der Seitenstege 3 und 4 als Widerhaken dienende Erhebungen 9 vorgesehen, die als Auflaufschrägen ausgebildet und in unterschiedlichen Abständen voneinander angeordnet sind.

Wie in Fig. 2 dargestellt ist, weisen die Reihen 10 und 11 der Erhebungen gleiche Abstände der Erhebungen untereinander auf. Die Reihen 12 und 13 weisen wiederum gleich Abstände auf, die sich jedoch von denen der Reihen 10 und 11 unterscheiden. Die Reihen 10 und 13 sind nebeneinander angeordnet ebenso wie die Reihen 11 und 12, so daß für jede Einsteckrichtung zwei unterschiedliche Abstände der Erhebungen 9 zur Verfügung stehen.

Diese Erhebungen 9 können sich an in das Hohlprofil hineinragenden Perforationsprägungen abstützen. Durch die unterschiedlichen Abstände der Erhebungen 9 wird ein passgenaues Verhaken des Steckverbinders 1 im Hohlprofil gewährleistet. Die Hohlprofile stoßen exakt aneinander.

Um beim Aufschieben des Hohlprofiles die Erhebungen 9 nicht zu beschädigen, sind diese auf einer zurückgesetzten Ebene 14 angeordnet und ihre maximale Höhe liegt unter der Bodenfläche 2.

Bei Hohlprofilen ohne Perforation können die Erhebungen 9 auch dieselbe Höhe haben, wie die Bodenfläche 2 oder diese sogar überragen. Die Erhebungen 9 können sich an der Innenseite des Hohlprofils abstützen und verhindern so ein versehentliches Ausziehen des Steckverbinders 1 aus dem Hohlprofil.

Es ist auch denkbar, daß die Erhebungen 9 in jeder Reihe 10,11,12 und 13 jeweils unterschiedliche Abstände voneinander aufweisen.

## Patentansprüche

1. Steckverbinder (1) aus Kunststoff zum Verbinden von Hohlprofilen, insbesondere von Abstandhalter-Hohlprofilen aus Metall, Kunststoff od. dgl. für insbesondere Mehrscheibenisoliergläser, wobei der Steckverbinder (1) eine Unterseite, eine Oberseite und Seiten aufweist und an seinen Seiten mit nach außen gerichteten Lamellen (5) versehen ist, wobei auf der Unterseite des Steckverbinders eine Vielzahl von Erhebungen (9) vorgesehen ist, die ausschließlich im Randbereich der Unterseite des Steckverbinders (1) angeordnet sind, jeder Längshälfte des Steckverbinders (1) wenigstens eine Reihe (10, 11, 12, 13) Erhebungen zugeordnet ist, wobei die Erhebungen (9) als Auflaufschrägen ausgebildet sind, wobei jede Reihe (10, 11, 12, 13) von Erhebungen (9) einen in dieser Reihe (10, 11, 12, 13) variierenden Abstand der Erhebungen (9) voneinander aufweist oder wobei jede Reihe (10, 11, 12, 13) Erhebungen (9) einen in dieser Reihe (10, 11, 12, 13) konstanten Abstand der Erhebungen (9) voneinander aufweist, **dadurch gekennzeichnet, dass** die Reihen (10, 11, 12, 13) von Erhebungen voneinander unterschiedliche Abstände der Erhebungen (9) aufweisen.

2. Steckverbinder nach Anspruch 1, **dadurch gekennzeichnet, daß** der Steckverbinder (1) als Winkel- oder Kreuzverbinder, als Längsverbinder oder auch als U-Verbinder mit einer Bodenfläche (2), welche die Unterseite des des Steckverbinders bildet, und zwei daran angelenkten, in Längsrichtung verlaufenden Seitenstegen (3, 4), welche die Seiten des Steckverbinders bilden, ausgebildet ist.

3. Steckverbinder nach Anspruch 1 oder 2, **dadurch gekennzeichnet, daß** die Erhebungen (9) auf einer gegenüber der Bodenfläche (2) des Steckverbinders (1) versenkt angeordneten Fläche (14) vorgesehen sind, wobei die höchste Höhe der Erhebungen (9) mit der Bodenfläche (2) des Steckverbinders (1) abschließt, darunter angeordnet ist oder die Bodenfläche (2) überragt.

4. Steckverbinder nach Anspruch 1 oder 2, **dadurch gekennzeichnet, daß** die Erhebungen (9) die Bodenfläche (2) geringfügig überragen.

5. Steckverbinder nach einem der vorangehenden Ansprüche, **dadurch gekennzeichnet, daß** jeder Längshälfte zwei Reihen (10, 11, 12, 13) Erhebungen (9) zugeordnet sind.

6. Steckverbinder nach einem der vorangehenden Ansprüchen, **dadurch gekennzeichnet, daß** zwischen zwei nebeneinander liegenden Reihen (10, 11, 12, 13) von Erhebungen (9) eine wenigstens im wesentlichen glatte Bodenfläche (2) vorgesehen ist.

7. Steckverbinder nach einem der vorangehenden Ansprüche, **dadurch gekennzeichnet, daß** Anschläge (6) vorgesehen sind, die eine Einstecklänge in die zu verbindenden Hohlprofile vorgeben.

8. Steckverbinder nach Anspruch 7, **dadurch gekennzeichnet, daß** die Anschläge (6) im Bereich der Mitte der Längserstreckung des Verbinders (1) angeordnet sind, wobei die Anschläge (6) im Falle eines U-Verbinders an den Außenseiten der Seitenstege (3, 4) vorgesehen sein können.

9. Steckverbinder nach Anspruch 7 oder 8, **dadurch gekennzeichnet, daß** ein federndes Ausgleichselement (7) im Bereich der Anschläge (6) vorgesehen ist.

10. Steckverbinder nach einem der Ansprüche 2 bis 9, **dadurch gekennzeichnet, daß** im Falle eines U-Verbinders die Bodenfläche (2) wenigstens eine Durchbrechung (8) aufweist.

11. Steckverbinder nach einem der Ansprüche 1 bis 10, **dadurch gekennzeichnet, daß** im Falle eines U-Verbinders die Seitenstege (3, 4) wenigstens im oberen Bereich der Kontur des zu verbindenden Hohlprofils angepasst und/oder die Seitenstege (3, 4) im oberen Bereich an der Außenseite abgeschrägt ausgebildet sind.

12. Steckverbinder nach einem der Ansprüche 8 bis 11, **dadurch gekennzeichnet, daß** die Seitenstege (3, 4) im oberen Bereich in der Steckverbindermitte eine Höhenverringerung (15) aufweisen.

## Claims

1. Plug connector (1) of plastics material for connecting hollow sections, particularly spacer hollow sections of metal, plastic or the like, for, in particular, multi-pane insulating glazing, wherein the plug connector (1) has a lower side, an upper side and sides and is provided at its sides with outwardly directed blades (5), wherein provided on the lower side of the plug connector is a plurality of elevations (9) arranged exclusively in the edge region of the lower side of the plug connector (1), at least one row (10, 11, 12, 13) of elevations being associated with each longitudinal half of the plug connector (1), wherein the elevations (9) are constructed as ramp inclines, and wherein each row (10, 11, 12, 13) of elevations (9) has therein a varying mutual spacing of the elevations (9) or wherein each row (10, 11, 12, 13) of elevations (9) has therein a constant mutual spacing of the elevations (9), **characterised in that** the rows (10, 11, 12, 13) of elevations have different spacings of the elevations (9) from one another.

2. Plug connector according to claim 1, **characterised in that** the plug connector (1) is constructed as an angle connector, a cross connector, a longitudinal connector or a U-connector with a base surface (2), which forms the lower side of the plug connector, and two lateral webs (3, 4), which are articulated thereto and extend in longitudinal direction and which form the sides of the plug connector.

3. Plug connector according to claim 1 or 2, **characterised in that** the elevations (9) are provided on a surface (14) arranged to be recessed relative to the base surface (2) of the plug connector (1), wherein the highest height of the elevations (9) is flush with the base surface (2) of the plug connector (1), is arranged thereunder or projects above the base surface (2).

4. Plug connector according to claim 1 or 2, **characterised in that** the elevations (9) slightly project above the base surface (2).

5. Plug connector according to any one of the preceding claims, **characterised in that** two rows (10, 11, 12, 13) of elevations (9) are associated with each longitudinal half.

6. Plug connector according any one of the preceding claims, **characterised in that** an at least substantially smooth base surface (2) is provided between two mutually adjacent rows (10, 11, 12, 13) of elevations (9).

7. Plug connector according to any one of the preceding claims, **characterised in that** abutments (6) predetermining an insertion length in the hollow sections to be connected are provided.

8. Plug connector according to claim 7, **characterised in that** the abutments (6) are arranged in the region of the centre of the length of the connector (1), wherein the abutments (6) in the case of a U-connector can be provided at the outer sides of the lateral webs (3, 4).

9. Plug connector according to claims 7 or 8, **characterised in that** a resilient compensating element (7) is provided in the region of the abutments (6).

10. Plug connector according to any one of claims 2 to 9, **characterised in that** in the case of a U-connector the base surface (2) has at least one passage (8).

11. Plug connector according to any one of claims 1 to 10, **characterised in that** in the case of a U-connector the lateral webs (3, 4) are adapted at least in the upper region to the contour of the hollow section to be connected and/or the lateral webs (3, 4) are formed to be chamfered in the upper region at the outer side.

12. Plug connector according to any one of claims 8 to 11, **characterised in that** the lateral webs (3, 4) have a height reduction (15) in the upper region in the plug connector centre.

## Revendications

1. Connecteur enfichable (1) en matière plastique pour relier des profilés creux, en particulier des profilés creux écarteurs en métal, matière plastique ou analogues pour notamment des vitrages isolants multiples, sachant que le connecteur enfichable (1) présente un dessous, un dessus et des côtés et est pourvu sur ses côtés de lamelles (5) dirigées vers l'extérieur, sachant qu'il est prévu sur le dessous du connecteur enfichable une pluralité de bossages (9) qui sont disposés exclusivement dans la région de bord du dessous du connecteur enfichable (1), et qu'au moins une rangée (10, 11, 12, 13) de bossages est associée à chaque moitié longitudinale du connecteur enfichable (1), sachant que les bossages (9) sont réalisés sous forme de plans inclinés,
sachant que chaque rangée (10, 11, 12, 13) de bossages (9) présente une distance mutuelle des bossages (9) qui est variable dans cette rangée (10, 11, 12, 13),
ou sachant que chaque rangée (10, 11, 12, 13) de bossages (9) présente une distance mutuelle des bossages (9) qui est constante dans cette rangée (10, 11, 12, 13),
**caractérisé en ce que** les rangées (10, 11, 12, 13) de bossages présentent des distances mutuelles des bossages (9) qui sont différentes d'une rangée à l'autre.

2. Connecteur enfichable selon la revendication 1, **caractérisé en ce que** le connecteur enfichable (1) est réalisé sous forme de connecteur d'angle ou de connecteur en croix, de connecteur longitudinal ou encore de connecteur en U, avec une surface de fond (2) qui forme le dessous du connecteur enfichable, et avec deux branches latérales (3, 4) articulées à celle-ci et s'étendant en direction longitudinale, qui forment les côtés du connecteur enfichable,

3. Connecteur enfichable selon la revendication 1 ou 2, **caractérisé en ce que** les bossages (9) sont prévus sur une surface (14) qui est disposée en renfoncement par rapport à la surface de fond (2) du connecteur enfichable (1), sachant que la hauteur maximale des bossages (9) est à fleur de la surface de fond (2) du connecteur enfichable (1), est disposée en dessous ou dépasse de la surface de fond (2).

4. Connecteur enfichable selon la revendication 1 ou 2, **caractérisé en ce que** les bossages (9) dépassent légèrement de la surface de fond (2).

5. Connecteur enfichable selon l'une des revendications précédentes, **caractérisé en ce que** deux rangées (10, 11, 12, 13) de bossages (9) sont associées à chaque moitié longitudinale.

6. Connecteur enfichable selon l'une des revendications précédentes, **caractérisé en ce qu'**une surface de fond (2) au moins essentiellement plate est prévue entre deux rangées juxtaposées (10, 11, 12, 13) de bossages (9).

7. Connecteur enfichable selon l'une des revendications précédentes, **caractérisé en ce que** des butées (6) sont prévues, qui prédéfinissent une longueur d'emboîtement dans les profilés creux à relier.

8. Connecteur enfichable selon la revendication 7, **caractérisé en ce que** les butées (6) sont disposées dans la région du milieu de l'étendue longitudinale du connecteur (1), sachant que les butées (6), dans le cas d'un connecteur en U, peuvent être prévues sur les côtés extérieurs des branches latérales (3, 4).

9. Connecteur enfichable selon la revendication 7 ou 8, **caractérisé en ce qu'**un élément de compensation (7) à effet de ressort est prévu dans la région des butées (6).

10. Connecteur enfichable selon l'une des revendications 2 à 9, **caractérisé en ce que**, dans le cas d'un connecteur en U, la surface de fond (2) présente au moins une découpure (8).

11. Connecteur enfichable selon l'une des revendications 1 à 10, **caractérisé en ce que**, dans le cas d'un connecteur en U, les branches latérales (3, 4) sont adaptées au moins dans leur région supérieure au contour du profilé creux à relier, et/ou les branches latérales (3, 4) sont, dans leur région supérieure, réalisées chanfreinées sur le côté extérieur.

12. Connecteur enfichable selon l'une des revendications 8 à 11, **caractérisé en ce que** les branches latérales (3, 4) présentent dans leur région supérieure, au milieu du connecteur enfichable, une diminution de hauteur (15).
